# DEMANDE DE BREVET EUROPEEN

(11) **EP 4 699 952 A1**
(43) Date de publication de la demande: **25.02.2026**
(21) Numéro de dépôt: 24792193.5
(22) Date de dépôt: 25.03.2024
(51) Int. Cl.: B65D 77/06, B65D 83/00

(54) **EMBALLAGE CYLINDRIQUE DE LIQUIDES EN CARTON RECYCLABLE ET À FERMETURE SUPÉRIEURE MANUELLE DE TYPE DISQUE AVEC ANSE EN CORDON ET SON UTILISATION**

(30) Priorité: 20.04.2023 ES 202330672 U
(71) Demandeur: Fatec, S.A., Méntrida (Toledo) (ES)
(72) Inventeur: SANCHEZ REÑASCO, Jesus, 45930 MENTRIDA TOLEDO (ES); SANCHEZ REÑASCO, Jose Maria, 45930 MENTRIDA TOLEDO (ES)
(74) Mandataire: Santarelli
(86) Numéro de dépôt international: PCT/ES2024/070191
(87) Numéro de publication internationale: WO 2024/218416

(57) **Abrégé**

The invention relates to a cylindrical recyclable cardboard packaging for liquids and a manual disc-shaped top closure with a cord handle and use thereof, said packaging consisting of a cylindrical structure for holding and dispensing liquids, with a cylindrical cardboard tube (1), which has a manual disc-shaped cardboard top closure (2) with a handle (4), and a fixed disc-shaped cardboard bottom closure that is closed and factory-set.

## Description

### Objet de l'invention

La présente invention concerne un emballage cylindrique de liquides en carton recyclable et à fermeture supérieure manuelle à disque avec poignée à cordon et son utilisation pour contenir et distribuer des liquides, le carton étant son unique matériau de construction, de sorte que ledit emballage est entièrement recyclable.

On connaît des emballages cylindriques avec des poches en plastique à l'intérieur contenant des produits liquides et semi-liquides tels que des vins, des liqueurs, des sirops, des huiles, du lait, des infusions..., qui sont distribués à travers un robinet intégré à ladite poche, celui-ci dépassant de l'emballage par une ouverture découpée dans sa bande inférieure.

On connaît des emballages cylindriques similaires fabriqués avec un tube en carton et deux disques de fermeture en fer-blanc, le disque supérieur étant doté d'une languette pour sa fixation manuelle en tant que fermeture du tube. Le disque inférieur est fixé au tube en usine au moyen de machines spéciales, tandis que le disque supérieur doit être fixé par l'emballeur après l'introduction de la poche contenant le liquide, de sorte que l'emballeur n'a d'autre choix que d'utiliser une machine pour fixer ledit disque en fer-blanc avec une languette qui ferme l'emballage par le haut. La manipulation de ces disques en fer-blanc présente un risque élevé d'accidents par coincement et coupure des mains.

En raison de la composition de ces emballages connus qui comprennent un tube en carton, deux disques en fer-blanc et la poche en plastique avec robinet qui dépasse à l'extérieur dudit emballage, ces emballages présentent l'inconvénient que leur recyclage est très compliqué et dangereux, puisqu'ils comprennent trois matériaux différents, le carton, le plastique et le fer-blanc, les trois finissant généralement dans le conteneur des ordures ménagères et, si l'utilisateur tente de les recycler, le retrait des disques en fer-blanc présentant des risques lors de leur manipulation.

Toutefois, l'emballage cylindrique en carton recyclable faisant l'objet de la présente invention est constitué d'un tube en carton dont les ouvertures sont repliées vers l'intérieur, l'ouverture supérieure étant fermée par un disque en carton avec poignée à cordon sur le disque lui-même pour le sortir une fois qu'il a été introduit manuellement dans le tube et obtenir son ajustement lorsqu'il est porté par ladite poignée. L'ouverture inférieure est ajustée avec une machine en usine. Le disque de fermeture manuelle est introduit en diagonale par l'emballeur par une simple pression, et il est ensuite coincé contre le rebord supérieur du tube en tirant le cordon de la poignée vers le haut ou simplement en portant l'emballage à la main par ledit cordon de la poignée et en laissant ledit disque de fermeture s'emboîter sous le propre poids de la charge.

L'emballeur reçoit l'emballage avec le disque en carton inférieur fixé en usine sur le rebord inférieur du tube, introduit la poche remplie de liquide par son ouverture supérieure, puis monte le disque de fermeture en l'introduisant par ladite ouverture et en l'ajustant sous les rebords supérieurs du tube, l'emballeur réalisant l'emboîtement dudit disque de fermeture en tirant sur la poignée en forme de cordon arqué comprise dans le disque de fermeture lui-même. Le tube présente dans sa bande inférieure une fenêtre découpée qui permet sa rupture pour que l'emballeur sorte par cette fenêtre déjà ouverte le robinet distributeur.

Les avantages de la présente invention sont, outre que l'emballage soit entièrement recyclable, que le montage de sa fermeture manuelle ne nécessite aucune machine, le disque de fermeture pouvant être monté manuellement, ce qui en fait un emballage adapté à la fois aux petites et aux grandes productions.

Pour une meilleure compréhension quant à la description de l'emballage, celui-ci est livré à l'envers, avec un disque en carton ajustable à la main sous le rebord de l'ouverture supérieure du tube. L'emballeur n'a qu'à introduire la poche remplie de liquide à l'intérieur du tube et à insérer par son ouverture supérieure le disque de fermeture avec poignée à cordon en s'aidant d'une légère inclinaison. La forme du disque facilite son entrée dans le tube, mais pas sa sortie, car il est ajusté horizontalement au rebord, ce qui empêche sa sortie. Une fois que l'emballeur a mis l'emballage en position, en tirant sur la poignée lors du port manuel de l'emballage, le disque de fermeture s'emboîte en se déplaçant vers le haut jusqu'à ce qu'il s'emboîte parfaitement sous le rebord dans l'ouverture supérieure du tube.

Un autre avantage de cet emballage est qu'une fois que l'utilisateur final a consommé le contenu de la poche, il suffit de retirer le disque de fermeture supérieur en appuyant légèrement sur un côté vers l'intérieur et en tirant la poignée vers l'extérieur, puis de retirer immédiatement après la poche en plastique, les matériaux étant séparés pour pouvoir être déposés dans leurs conteneurs de recyclage correspondants, ce qui permet d'atteindre finalement l'objectif d'un recyclage responsable.

Les matériaux utilisés consistent en des éléments structuraux entièrement recyclables fabriqués de manière innovante à partir de carton uniquement, ce qui en fait un système original, économique et écoresponsable ainsi que biodégradable qui adapte la géométrie de l'invention aux exigences techniques de l'utilisation.

L'application industrielle de la présente invention concerne les secteurs du recyclage d'emballages, et plus précisément du recyclage d'emballages en carton cent pour cent recyclables.

### Contexte de l'invention

Bien qu'aucune invention identique à celle décrite n'ait été trouvée, nous présentons ci-dessous les documents trouvés qui reflètent l'état de la technique y afférent.

Ainsi, le document ES2823925A1 fait référence à un procédé d'obtention d'un matériau recyclé à partir d'emballages en polyéthylène multicouche, qui sont des emballages post-consommation et/ou post-industriels. Il s'agit donc de l'obtention d'un matériau obtenu par le traitement d'emballages en PET multicouche, et non d'une base structurale, comme le propose l'invention demandée.

Le document EP3634865A1 fait référence à un récipient pour liquides qui est constitué d'au moins deux couches (11, 12) d'un matériau composé de carton fabriqué à partir de papier kraft (18) enroulé dans une direction perpendiculaire à son axe pour obtenir un cylindre creux comme corps de la boîte (2), dans lequel les joints de raccordement (15, 16) des au moins deux couches (11, 12) de matériau composé de carton sont déplacés à certains points par rapport à la circonférence des enroulements et un côté (6) du cylindre creux ouvert ainsi formé est fermé par un élément de base (4) et l'autre côté ouvert (7) du cylindre creux ou du corps de la boîte peut être fermé ou est fermé de la même manière par un couvercle (5) avec une fermeture après l'emballage, caractérisé en ce que, pour la couche la plus intérieure, les bords sont reliés en butée dans la direction d'enroulement, tandis que la feuille la plus intérieure de la couche la plus intérieure, c'est-à-dire la feuille barrière, chevauche le papier kraft (18) sur ses bords dans la direction d'enroulement, ou les zones de bord de la couche la plus intérieure se chevauchent dans la direction d'enroulement, dans lequel, dans les deux cas, les chevauchements sont en contact l'un avec l'autre après avoir été pliés à angle droit, avec leurs feuilles barrières éloignées de la couche enroulée (11), sont soudés entre eux puis repliés d'un côté sur la couche et collés à celle-ci, tandis que pour chaque couche (14, 12) supplémentaire, les zones de bord se chevauchent dans la direction d'enroulement, dans lequel les zones de chevauchement (45) sont coupées ou rectifiées sur toute leur épaisseur en biais sur une surface chanfreinée (44) ou formant un palier (21), de sorte que les zones de chevauchement se superposent de manière positive et que lesdites zones de chevauchement (45) ne sont pas plus épaisses que l'épaisseur du matériau composé de carton lui-même.

Le document ES2673488A1 propose un emballage (1) applicable au dépôt et à la conservation de produits alimentaires, qui comprend des parois (1a, 1b, 1c, 1d, 1e, 1f) disposées de manière à définir une enceinte avec au moins une ouverture (A) pour l'introduction de produits alimentaires à l'intérieur de celle-ci, où au moins une partie desdites parois (1a, 1b, 1c, 1d, 1e, 1f) permet le passage d'air à travers la paroi pour aérer l'emballage, l'emballage étant caractérisé en ce qu'au moins l'une de ses parois (1a, 1b, 1c, 1d, 1e, 1f) contient, à l'intérieur ou adossé à l'une de ses faces, au moins un agent conservateur protecteur contre l'humidité et apte au contact alimentaire.

Le document ES1009842U décrit un emballage recyclable du type de ceux utilisés pour contenir de petits articles, essentiellement caractérisé en ce qu'il est réalisé à partir d'une feuille de matériau souple, présentant une configuration générale rectangulaire, à laquelle est collée par des moyens conventionnels et dans sa zone médiane une deuxième feuille d'un matériau identique ou similaire, dotée d'une série de découpes sur ses branches principales qui adoptent généralement la configuration trapézoïdale, les découpes situées sur les diverses branches étant de tailles différentes.

Conclusions : Comme il ressort de la recherche menée, aucun des documents trouvés ne résout les problèmes soulevés comme le fait l'invention proposée.

### Description de l'invention

La présente invention consiste en un emballage cylindrique en carton recyclable à fermeture supérieure manuelle à disque, lequel comprend une poignée à cordon, et son utilisation pour contenir et distribuer des liquides. L'utilisation du carton comme unique matériau de construction adapté à la géométrie de l'invention rend ledit emballage entièrement recyclable.

L'emballage cylindrique en carton recyclable faisant l'objet de la présente invention est constitué d'un tube en carton avec les deux ouvertures repliées vers l'intérieur, l'ouverture supérieure étant fermée manuellement par l'emballeur qui insère un disque en carton avec poignée à cordon sous son rebord et l'ouverture inférieure étant fermée par un simple disque ajusté à la machine en usine, le disque supérieur étant suffisamment souple pour que l'emballeur l'insère d'une simple pression et le coince sous le rebord supérieur du tube.

L'emballeur reçoit l'emballage avec le disque en carton fixé en usine sur la fermeture inférieure du tube, introduit ensuite dans l'emballage la poche remplie de liquide par l'ouverture supérieure du tube, puis monte la fermeture à disque en l'insérant par l'ouverture supérieure du tube sous son rebord supérieur, l'emboîtement complet de ladite fermeture à disque étant réalisé grâce au poids de l'emballage avec la poche de liquide lorsqu'il est porté à la main. Le tube présente dans sa bande inférieure une fenêtre découpée qui permet sa rupture pour que l'utilisateur sorte par cette fenêtre déjà ouverte le robinet distributeur.

Le montage de sa fermeture manuelle ne nécessite aucune machine, le disque de fermeture étant monté manuellement.

Pour une meilleure compréhension quant à la description de l'emballage, celui-ci est livré à l'envers, avec un disque de fermeture inférieure en carton ajusté par pression en usine par une machine et ouvert de l'extérieur. L'emballeur n'a qu'à introduire à l'intérieur la poche remplie de liquide par l'ouverture supérieure, puis à insérer par cette même ouverture supérieure du tube le disque avec la poignée en forme de cordon, en s'aidant pour cela d'une légère inclinaison. La forme du disque facilite son entrée dans le tube, mais pas sa sortie, car sa forme circulaire s'ajuste sous le rebord supérieur du tube, ce qui empêche sa sortie. Une fois que l'emballeur a mis le récipient en position, sous le poids de la poche de liquide, lorsque l'emballage est porté à la main, ledit disque avec poignée s'emboîte complètement en se déplaçant vers le haut, celui-ci étant complètement ajusté dans la partie supérieure du tube. L'utilisateur final peut également tirer sur la poignée à cordon jusqu'à emboîter manuellement le disque de fermeture.

Une fois que l'utilisateur final a consommé le contenu de la poche, il retire le disque avec poignée en appuyant légèrement sur un côté vers l'intérieur et en le tirant vers l'extérieur par la poignée, puis il retire immédiatement la poche en plastique, les matériaux étant séparés pour pouvoir être déposés dans leurs conteneurs de recyclage correspondants, ce qui permet d'atteindre finalement l'objectif d'un recyclage responsable.

Les matériaux utilisés consistent en des éléments structuraux entièrement recyclables fabriqués de manière innovante à partir de carton uniquement, ce qui en fait un système original, économique et écoresponsable qui adapte la géométrie de l'invention aux exigences techniques de l'utilisation.

### Brève description des dessins

Pour une meilleure compréhension de la présente description sont joints des dessins représentant un mode de réalisation préféré de la présente invention :
Figure 1 : Vue en perspective de l'emballage cylindrique.
Figure 2 : Vue en perspective de l'emballage cylindrique à fermeture supérieure à poignée et robinet pour distribuer le contenu liquide de la poche.
Figure 3 : Vue en perspective du disque de fermeture.

Les références numériques qui apparaissent sur lesdites figures correspondent aux éléments constitutifs de l'invention.

### Description d'un mode de réalisation préféré

Un mode de réalisation préféré de l'emballage cylindrique en carton recyclable à fermeture supérieure manuelle à disque et de ses utilisations, faisant l'objet de la présente invention, en rapport avec les références numériques, est basé sur une structure cylindrique destinée à contenir et à distribuer des liquides entièrement en carton recyclable, consistant en un tube (1) cylindrique à fermeture supérieure à disque (2) en carton avec poignée (4) et à fermeture inférieure sans poignée. L'utilisation du carton comme unique matériau de construction de l'invention rend ledit emballage (1) entièrement recyclable.

Les ouvertures du tube (1) cylindrique sont repliées vers l'intérieur, l'ouverture inférieure étant fermée par un disque (2) en carton emboîté par pression en usine et l'ouverture supérieure étant fermée manuellement par un disque (2) en carton avec poignée (4) en forme de cordon suffisamment souple pour que l'emballeur puisse introduire le disque d'une simple pression, ledit disque (2) restant coincé sous le rebord supérieur du tube (1).

La poche remplie de liquide est introduite par l'emballeur dans le tube (1) par son ouverture supérieure, qu'il ferme ensuite en tirant sur la poignée (4) en forme de cordon du disque (2) jusqu'à ce que celui-ci s'emboîte sous le rebord, ledit emboîtement étant renforcé par le poids de la poche lors du port de l'emballage. Le tube (1) cylindrique présente dans sa bande inférieure une fenêtre découpée (10) qui permet sa rupture pour que l'emballeur sorte par ladite fenêtre le robinet (6) distributeur.

Le montage de sa fermeture manuelle ne nécessite aucune machine, le disque (2) de fermeture avec poignée (4) étant monté manuellement.

Pour une meilleure compréhension quant à la description de l'emballage, celui-ci est livré avec le disque (2) de fermeture supérieure en carton ajusté par pression en usine. L'emballeur n'a qu'à introduire par l'ouverture supérieure la poche (4) contenant le liquide, puis à emboîter sous le rebord de cette même ouverture supérieure le disque (2) avec poignée (4) en l'inclinant légèrement. La forme du disque (2) avec poignée (4) facilite l'entrée de celui-ci dans le tube (1) cylindrique, mais pas sa sortie, car le rebord supérieur du tube l'empêche. Une fois que l'emballage se trouve en position verticale, le poids de la poche contenant le liquide achève l'emboîtement du disque (2) avec poignée (4) en le déplaçant vers le haut, ce qui l'ajuste complètement dans la partie supérieure du tube (1). L'emballeur peut également tirer sur la poignée (4) à cordon jusqu'à emboîter manuellement le disque (2) de fermeture.

Une fois que l'utilisateur final a consommé le contenu de la poche, il retire le disque (2) supérieur avec poignée (4) en appuyant légèrement sur le côté de celui-ci et en tirant la poignée (4) vers l'extérieur, puis retire immédiatement la poche en plastique, les matériaux étant séparés pour pouvoir être déposés dans leurs conteneurs de recyclage respectifs, ce qui permet d'atteindre finalement l'objectif d'un recyclage responsable.

Les matériaux utilisés pour l'emballage consistent en des éléments structuraux entièrement recyclables fabriqués de manière innovante à partir de carton uniquement, ce qui en fait un emballage original, économique et écoresponsable qui adapte sa géométrie aux exigences techniques de l'utilisation.

## Revendications

1. Emballage cylindrique de liquides en carton recyclable et à fermeture supérieure manuelle à disque avec poignée à cordon et son utilisation, consistant en une structure cylindrique pour contenir et distribuer des liquides, avec un tube (1) cylindrique en carton, **caractérisé en ce qu'**il présente une fermeture supérieure manuelle à disque (2) en carton avec poignée (4), et une fermeture inférieure à disque en carton fixe fermée et ajustée en usine.

2. Emballage cylindrique de liquides en carton recyclable et à fermeture supérieure manuelle à disque avec poignée à cordon et son utilisation, selon la revendication 1, **caractérisé en ce que** le carton est l'unique matériau de construction de l'emballage, celui-ci étant donc cent pour cent recyclable.

3. Emballage cylindrique de liquides en carton recyclable et à fermeture supérieure manuelle à disque avec poignée à cordon et son utilisation, selon les revendications 1 et 2, **caractérisé en ce que** les ouvertures supérieure et inférieure du tube (1) cylindrique sont repliées vers l'intérieur, l'ouverture inférieure étant fermée par un disque (2) en carton emboîté par pression en usine et l'ouverture supérieure étant fermée par un disque (2) en carton avec poignée (4) à cordon suffisamment souple pour que l'emballeur puisse insérer le disque d'une simple pression jusqu'à ce qu'il soit coincé sous le rebord supérieur du tube (1).

4. Emballage cylindrique de liquides en carton recyclable et à fermeture supérieure manuelle à disque avec poignée à cordon et son utilisation, selon les revendications 1 à 3, **caractérisé en ce que** la poche remplie de liquide est introduite manuellement dans le tube (1) par son ouverture supérieure et le disque (2) supérieur avec poignée (4) à cordon s'emboîte sous le bord supérieur du tube (1) lorsque l'emballeur tire sur le cordon de la poignée (4), ledit emboîtement étant renforcé par le poids de la poche lors du port de l'emballage.

5. Emballage cylindrique de liquides en carton recyclable et à fermeture supérieure manuelle à disque avec poignée à cordon et son utilisation, selon les revendications 1 à 4, **caractérisé en ce que** le tube (1) cylindrique présente sur sa bande inférieure une fenêtre découpée (10) qui permet sa rupture pour que l'emballeur sorte par ladite fenêtre le robinet (6) distributeur du liquide contenu dans la poche.

6. Emballage cylindrique de liquides en carton recyclable et à fermeture supérieure manuelle à disque avec poignée à cordon et son utilisation, selon les revendications 1 à 5, **caractérisé en ce que** la poche contenant le liquide est introduite manuellement par l'ouverture supérieure du tube (1), le disque en carton avec poignée (4) à cordon, sous une légère pression, restant ensuite sous le rebord (9) de l'ouverture.

7. Emballage cylindrique de liquides en carton recyclable et à fermeture supérieure manuelle à disque avec poignée à cordon et son utilisation, selon les revendications 1 à 6, **caractérisé en ce que** la forme du disque (2) avec poignée (4) à cordon facilite son emboîtement dans le tube (1) cylindrique mais pas sa sortie, car le rebord de celui-ci l'empêche. Une fois que l'emballage se trouve en position verticale, le poids de la poche (5) contenant le liquide achève l'emboîtement du disque (2) avec poignée (4) en le déplaçant vers le haut, ce qui l'ajuste complètement.

8. Emballage cylindrique de liquides en carton recyclable et à fermeture supérieure manuelle à disque avec poignée à cordon et son utilisation, selon les revendications 1 à 7, **caractérisé en ce que**, une fois que l'utilisateur final a consommé le contenu de la poche, il retire le disque (1) avec poignée (4) à cordon en appuyant légèrement sur un côté de celui-ci vers l'intérieur et en le tirant vers l'extérieur, puis retire immédiatement après la poche en plastique, les matériaux étant séparés pour pouvoir être déposés dans leurs conteneurs de recyclage du carton et du plastique respectifs.

9. Utilisation de l'emballage de la présente invention comme emballage distributeur de liquides tels que des vins, des liqueurs, des sirops, des huiles, du lait et des infusions.
